# FASCICULE DE BREVET EUROPEEN

(11) **EP 2 032 314 B1**
(45) Date de publication et mention de la délivrance du brevet: **21.07.2010**
(21) Numéro de dépôt: 07788817.0
(22) Date de dépôt: 31.05.2007
(51) Int. Cl.: B25B 27/00, B05B 1/14, D04H 1/46

(54) **OUTIL DE MISE EN PLACE D'UN JOINT DANS UNE GORGE, NOTAMMENT POUR DISPOSITIF DE PROJECTION DE JET D'EAU**
WERKZEUG ZUR MONTAGE EINER DICHTUNG IN EINER RINNE, INSBESONDERE FÜR EINE WASSERSTRAHL-PROJEKTIONSVORRICHTUNG
TOOL FOR INSTALLING A SEAL IN A GROOVE, IN PARTICULAR FOR A WATER JET PROJECTION DEVICE

(30) Priorité: 13.06.2006 FR 0605232
(43) Date de publication de la demande: 11.03.2009
(73) Titulaire: Rieter Perfojet (S.A.), 38330 Montbonnot (FR)
(72) Inventeur: SCHMIT, Laurent, 38420 Le Versoud (FR); DECOLIN, Christian, 38330 Montbonnot (FR)
(74) Mandataire: Eidelsberg, Victor Albert
(86) Numéro de dépôt international: PCT/FR2007/000902
(87) Numéro de publication internationale: WO 2007/144479

(56) Documents cités:
- EP-A2- 0 909 587
- WO-A-03/070378
- WO-A-03/070379
- DE-A1- 3 727 843
- DE-A1- 19 501 739
- US-A- 3 613 999

## Description

La présente invention se rapporte aux outils de mise en place d'un joint dans une gorge. Un tel outil est connu par exemple du document EP-A-0 909 587. Elle se rapporte aussi aux procédés de mise en place d'un joint dans une gorge et aux dispositifs de projection de jet d'eau à gorge de réception d'un joint, dans lesquels on utilise un outil de mise en place du joint.

On utilise beaucoup, dans le domaine des non-tissés, le liage par jet d'eau qui est une consolidation de nappe fibreuse par liage par jet d'eau. On a besoin, à cet effet, d'un injecteur qui distribue uniformément l'eau sous pression, allant de 1 à 400 bars, sur toute la largeur du voile formé par la machine. On connaît essentiellement une distribution par l'intermédiaire d'un forage, puis de trous de distribution, suivis d'une chambre de répartition, et une distribution par un forage, suivie d'une fente. Le dispositif de projection de jets d'eau, dénommé aussi injecteur, comprend notamment un corps et un mors résistant à la pression et délimitant une chambre intérieure ayant une entrée. La chambre intérieure communique avec interposition d'une plaque perforée avec une fente de sortie débouchant à l'extérieur du mors ou de l'injecteur. Une gorge sans fin est usinée dans le mors, en entourant la fente de sortie. Cette gorge a la forme d'une piste d'athlétisme en ayant deux parties opposées délimitées chacune par un bord intérieur et un bord extérieur, et deux parties courbes d'extrémité. Un joint torique est placé dans cette gorge afin d'assurer le maintien et l'étanchéité de la plaque perforée. L'objectif est que l'eau sous pression ne puisse sortir de l'injecteur que par les trous (buses) de la plaque perforée.

Plusieurs systèmes de maintien et d'étanchéité de la plaque perforée ont été utilisés :
dans l'un d'entre eux, dit "système à bridage positif", la plaque perforée est plaquée grâce à un système mécanique extérieur au process, notamment grâce à un piston, contre une pièce extractible (semelle) comportant les joints toriques pour l'étanchéité. La semelle peut être extraite facilement de l'injecteur pour changer les joints toriques quand les pistons sont au repos et qu'il n'y a plus de pression dans l'injecteur. Le système de bridage exige de nombreuses pièces supplémentaires, de sorte que le coût de fabrication est élevé. Le système de bridage donne une grande hauteur et un grand encombrement. Le système de bridage rend l'injecteur plus pesant. Ce système manque de fiabilité dans le temps, en raison de l'usure du piston et des tirants. Enfin, il nécessite un système hydraulique supplémentaire pour alimenter le piston en eau ou en huile sous pression.

C'est pourquoi on a préféré, à ce premier système, un système dit "autoclampé" à pièces extractibles, comme décrit au WO 03/070379 A1 et au WO 03/070378 A1.

L'eau sous pression vient plaquer la plaque perforée sur un porte-joint sur lequel sont montés les joints d'étanchéité. Le porte-joint peut être extrait facilement par un côté de l'injecteur lorsqu'il n'y a plus de pression. Le remplacement éventuel d'un joint torique peut s'effectuer à l'extérieur de l'injecteur, et donc sans difficulté.

Mais, en raison de l'épaisseur du porte-joint de 6 à 8 mm, la distance entre la plaque perforée et le voile de non-tissé à consolider se trouve augmentée, ce qui est défavorable pour le processus. L'énergie disponible du jet d'eau est d'autant plus réduite que le point d'impact du jet sur le voile de fibres est éloigné de la plaque perforée, et le porte-joint est difficile à réaliser.

C'est pourquoi on a proposé, au US 6 012 654, un outillage spécifique pour changer le joint torique assurant l'étanchéité de la plaque perforée. L'eau sous pression vient plaquer la plaque perforée contre le mors dans lequel la gorge de joint est intégrée directement. Dans cette solution, le remplacement éventuel du joint torique est plus délicat, car le joint est complètement emprisonné à l'intérieur de l'injecteur. Sa mise en place nécessite des moyens particuliers si l'on ne veut pas avoir à démonter le mors de l'injecteur pour changer le joint. Mais le changement du joint demande deux heures.

L'invention vise à écourter très sensiblement la durée du changement du joint tout en utilisant moins de pièces que dans le US 6 012 654.

L'invention a donc pour objet un outil de mise en place d'un joint dans une gorge. L'outil comprend un patin ayant une face supérieure plane et lisse de glissement et une face inférieure sur laquelle sont ménagés successivement, suivant le sens longitudinal de glissement du patin, un toc d'entraînement et une rampe s'éloignant de la face supérieure au fur et à mesure qu'elle s'éloigne du toc et qu'elle se rapproche d'une plateforme, plane et lisse, formant la surface la plus basse de la face inférieure.

De préférence, l'outil comprend un moyen d'indication du sens d'introduction du patin, par exemple une simple flèche apposée sur le patin.

Pour mettre en place un joint élastique sans fin, notamment un joint torique, à l'aide d'un outil suivant l'invention dans un dispositif de projection de jet d'eau comprenant un corps et un mors délimitant, un tunnel, dont la section transversale est juste supérieure à la plus grande section transversale de l'outil (c'est aussi la section au point le plus bas (le plus haut à la figure 3) de la rampe), qui débouche à l'extérieur à une extrémité par au moins une première lumière pouvant être fermée et dans le fond duquel est ménagée une fente de sortie entourée d'une gorge sans fin de réception du joint, l'une au moins et, de préférence, les deux parties courbes de la gorge étant dites ouvertes et le périmètre du joint étant (à l'état relâché) plus petit que celui de la gorge, on peut effectuer successivement les opérations suivantes :
- on enfile un tronçon courbé du joint sur le toc. Le toc se trouve ainsi à l'intérieur de la courbe fermée délimitée par le joint et en contact avec la face intérieure du joint ;
- tout en tenant à la main deux brins du joint issus du tronçon courbé, on fait glisser l'outil par la première lumière dans le tunnel jusqu'à l'autre extrémité du tunnel, alors que la face inférieure de l'outil est tournée vers le bas du tunnel, de sorte que les deux brins du joint sont positionnés au-dessus de la gorge ;
- on libère le joint du toc. Cela peut s'effectuer simplement par la gravité, du fait que, lorsque le toc est à l'autre bout du tunnel, le joint en tombe tout seul dans la gorge ouverte, donc très large. On entend, par "gorge ouverte", une gorge qui a un bord intérieur mais qui n'a pas de bord extérieur, en sorte que la gorge devient dans cette partie une plage plus large que le reste de la gorge. On peut aussi libérer le joint du toc, en faisant sortir l'outil du tunnel par une seconde lumière pouvant être fermée à l'extrémité du tunnel opposée à la première lumière par laquelle l'outillage est introduit. Le toc est ainsi accessible et il est aisé de saisir à la main le joint et de faire en sorte qu'il n'entoure plus le toc, mais en soit dégagé vers le bas.
- on ramène l'outil vers la première lumière, ce qui, par la rampe, fait pénétrer le joint dans la gorge. Le joint y pénètre à l'état étiré, parce que le joint a un périmètre plus petit que celui de la gorge. Comme le joint est étiré, il est aminci et pénètre facilement dans la gorge, et
- on fait sortir l'outil du tunnel par la première lumière.

Alors qu'au brevet US 6 012 654, l'outillage était constitué de deux pièces, l'outil suivant l'invention ne comporte qu'une pièce. Le changement de joint dans le cas du système antérieur demandait deux heures. Suivant l'invention, on peut changer un joint en cinq minutes. Le changement de joint dans le système antérieur nécessitait une mise en place du joint sur l'outillage, une introduction de l'outillage et du joint dans l'injecteur, une introduction de la plaque perforée pour plaquer le joint dans la gorge, tandis que, suivant l'invention, le joint est mis sur l'outil alors même que l'outil est introduit dans l'injecteur et c'est l'outil lui-même, par son mouvement et sa conformation, qui met le joint en place dans la gorge, sans nécessiter de pièce complémentaire d'abaissement du joint ni l'introduction de la plaque perforée pour plaquer le joint dans la gorge.

De préférence, on libère le joint du toc automatiquement par le fait que le tronçon courbé du joint se trouve au-dessus d'une partie courbe ouverte de la gorge lorsque l'outil est vers l'extrémité du tunnel éloignée de la première lumière.

Le toc peut être constitué par un simple plot autour duquel est passée la partie courbe du joint, le plot ne se trouvant de préférence que dans la partie médiane, suivant la largeur, de la face inférieure et en amont dans la gorge.

Pour faciliter l'usinage, il vaut mieux que la rampe ne se trouve que dans les parties latérales, suivant la largeur, de la face inférieure, sous la forme donc de deux sous-rampes, de part et d'autre d'une barrette centrale de renforcement. On obtient de bons résultats lorsque la rampe a une longueur, suivant le sens longitudinal, de 25 à 100 mm.

De préférence, la rampe a une largeur comprise entre 10 et 30 mm, et la plus grande distance entre la face supérieure et la face inférieure est comprise entre 5 et 20 mm.

L'outil peut être en un matériau métallique ou en une matière plastique.

L'angle des rampes peut être compris entre 5° et 45°, et notamment peut être compris entre 10 et 20°, le mieux étant qu'il soit de 15°.

La plateforme a une longueur considérée suivant le sens longitudinal de l'outil d'environ 20 à 70 mm.

L'invention a aussi pour objet un ensemble constitué d'un dispositif de projection de jet d'eau à gorge de réception d'un joint et d'un outil de mise en place du joint suivant l'invention.

Le dispositif de projection de jet d'eau comprend notamment un corps et un mors résistant à la pression et délimitant une chambre intérieure ayant une entrée et communiquant avec interposition d'une plaque perforée avec une fente de sortie débouchant à l'extérieur du mors ou de l'injecteur, une gorge sans fin usinée dans le mors en entourant la fente de sortie et ayant deux parties opposées délimitées chacune par un bord intérieur et un bord extérieur, et deux parties courbes d'extrémité dont l'une au moins est délimitée seulement par un bord intérieur, et une première lumière sur une première face frontale du mors, de dimension telle qu'un outil de mise en place d'un joint dans la gorge puisse être introduit dans le mors et en être retiré, et de préférence une deuxième lumière sur une deuxième face frontale du mors de même dimension que la première lumière. Dans le procédé correspondant suivant l'invention, on libère le joint du toc alors que l'outil est sorti du tunnel par une seconde lumière, tout en continuant à tenir les deux brins et en libérant à la main le joint du toc.

De préférence, la largeur d'entrée de la gorge est inférieure au diamètre du joint, à l'état relâché, le périmètre du joint est inférieur au périmètre de la gorge, le joint étant donc monté étiré dans la gorge, et le bord extérieur de la gorge de joint est inclinée vers la fente pour que le joint puisse s'accrocher facilement.

Les lumières sont, en fonctionnement, bouchées par des bouchons.

Suivant une variante, permettant que le joint tombe de soi-même par gravité dans la gorge, le toc est chanfreiné et définit une rainure dont la largeur du bas est plus grande que le diamètre du joint et dont la largeur du haut est plus petite que le diamètre du joint.

Aux dessins annexés, donnés uniquement à titre d'exemple :
la Figure 1 est une vue en coupe d'un injecteur avec lequel l'outil de mise en place suivant l'invention est destiné à former un ensemble ;
la Figure 2 est une vue en perspective partielle avec enlèvement de la partie supérieure du corps de l'extrémité du tunnel par lequel l'outil n'est pas introduit ;
la Figure 3 est une vue en perspective de l'outil suivant l'invention, mais alors que sa face inférieure est, par souci de meilleure représentation, dirigée vers le haut ;
les Figures 4 et 5 sont des vues en coupe partielle illustrant la position de l'outil 19 dans le tunnel, la figure 4 alors que l'on rentre l'outil dans le tunnel et la figure 5 alors que le joint est rentré dans la gorge (lorsque l'on retire l'outillage).
La Figure 6 est une vue semblable à la figure 3 d'une variante.

L'injecteur représenté à la Figure 1 comprend un corps 1 supérieur auquel est vissé un mors 2, l'ensemble constituant l'injecteur en acier inoxydable qui résiste à la pression. Le corps et le mors délimitent une chambre 3 intérieure ayant une entrée et communiquant par une fente 4, avec interposition d'une plaque perforée qui n'est pas représentée au dessin, avec une fente 5 de sortie débouchant à l'extérieur du mors ou de l'injecteur.

Une gorge 6 sans fin est usinée dans le mors 2, en entourant la fente 5 de sortie. Dans cette gorge doit être monté un joint 7 torique élastique en matière élastomère. Comme le montre la figure 2, la gorge 6 a deux parties 8, 9 opposées rectilignes délimitées chacune par un bord 10, 11 intérieur et par un bord 12, 13 extérieur, et deux parties (une seule est représentée) courbées 14 d'extrémité qui ne sont toutes deux délimitées que par un bord intérieur. Dans ces parties courbées d'extrémité, la gorge est dite ouverte. Une partie d'un joint qui tombe dans la plage ainsi délimitée aura toute facilité à venir s'appliquer sur le bord 14 par retour élastique si le joint est au préalable étiré.

On voit, à la Figure 2, qu'une seconde lumière 15 est ménagée sur une seconde face frontale du mors 2. Elle a des dimensions telles qu'un outil de mise en place d'un joint dans la gorge peut y passer. Une première lumière 15 de même dimension se trouve à l'autre bout du tunnel 16 délimité par ses lumières 15, par une face 17 du corps 1 et par la face inférieure 18 dans laquelle est usinée la gorge 6.

La section transversale des lumières 15 et donc celle du tunnel est juste supérieure au rectangle délimité par les dimensions hors tout de l'outil de mise en place représenté à la Figure 3.

Cet outil, en un matériau qui glisse facilement sur de l'inox, est constitué d'un patin ayant une face 20 supérieure, rectangulaire, plane et lisse. La face latérale gauche, de l'outil (à la Figure 3) est en forme de T ayant une hampe 21 et une barrette 22. La barrette 22 est rectangulaire, en ayant une largeur de 20 mm et une hauteur de 10 mm. La hampe 21 est sensiblement carrée, en ayant un côté de 10 mm. La hauteur de l'outil H est de 20 mm. La face inférieure (supérieure à la figure) de la hampe 21 est plane et parallèle à la face 20. La hampe 21 constitue un plot ou toc d'entraînement, en étant interrompue par une rainure 23 ouverte vers le bas (vers le haut à la figure). Un joint peut être mis dans cette rainure 23 et enfilé ainsi autour du toc 21. De l'autre côté de la rainure 23, la face inférieure de l'outil se poursuit par une barre 24 centrale sur laquelle est apposée une flèche F indiquant le sens d'introduction de l'outil. Deux rampes 25, symétriques l'une de l'autre par rapport à la barre 24, sont disposées sur les bords longitudinaux de l'outil. Les rampes sont inclinées suivant une pente de 15° de la surface inférieure 22 de la barre à une plate-forme 26 la plus basse de l'outil qui est au même niveau que la face inférieure de la hampe 21 et que la barre 24.

On utilise l'outil de mise en place d'un joint dans la gorge 6 de la manière suivante :
On met un tronçon courbé d'un nouveau joint 7 à mettre dans la gorge 6 dans la rainure 23 en l'appuyant sur le bord le plus à gauche à la figure 3 de la hampe 21 servant de toc. Tout en tenant à la main les deux brins du joint issus du tronçon courbe du brin retenu par le toc, on fait glisser l'outil par la première lumière dans le tunnel jusqu'à l'autre extrémité du tunnel, alors que la face inférieure de l'outil est tournée vers le bas 18 du tunnel, de sorte que les deux brins du joint sont mis au-dessus de la gorge 6. On fait sortir l'outil du tunnel par la lumière 15 tout en continuant à tenir les deux brins, de sorte que le joint est étiré. On libère à la main le joint de la rainure 23. Le tronçon courbe ainsi libéré vient se mettre en se rétractant élastiquement sur le bord 14, alors pourtant que le joint reste encore étiré parce que sa longueur est plus grande que celle de la gorge. On ramène l'outil vers la première lumière, de sorte que les rampes 25 poussent les brins du joint étiré dans la gorge et on fait sortir l'outil du tunnel par la première lumière.

A la figure 6, la paroi 27 latérale arrière (à gauche sur la figure) la rainure 23' est chanfreinée de sorte que en partie basse, la rainure 23' a une largeur légèrement inférieure au diamètre du joint. En partie haute, la gorge de joint 23' a une largeur supérieure au diamètre du joint (grâce au chanfrein).

Lorsque la partie avant de l'outil arrivera côté transmission et que la rainure 23' passera au-dessus de la gorge ouverte, le joint aura tendance à tomber (grâce à la gravité et au fait que le joint sera sous-tension, tension ayant pour effet de ramener l'extrémité arrière du joint vers l'intérieur de l'injecteur).

## Revendications

1. Outil de mise en place d'un joint (7) dans une gorge (6), comprenant un patin ayant une face (20) supérieure plane et lisse de glissement **caractérisé en ce qu'**il comprend en plus une face inférieure sur laquelle sont ménagés, successivement suivant le sens longitudinal de glissement du patin, un toc (21) d'entraînement et une rampe (25) s'éloignant de la face (20) supérieure au fur et à mesure qu'elle s'éloigne du toc (21).

2. Outil suivant la revendication 1, **caractérisé en ce qu'**il comprend un moyen (F) d'indication du sens de glissement du patin.

3. Outil suivant la revendication 1 ou 2, **caractérisé en ce que** le toc (21) ne se trouve que dans la partie médiane, suivant la largeur, de la face inférieure.

4. Outil suivant l'une quelconque des revendications précédentes, **caractérisé en ce que** la rampe (25) ne se trouve que dans les parties latérales, suivant la largeur, de la face inférieure.

5. Outil suivant l'une quelconque des revendications précédentes, **caractérisé en ce que** la rampe a une longueur, suivant le sens longitudinal, de 25 à 100 mm.

6. Outil suivant l'une quelconque des revendications précédentes, **caractérisé en ce que** la rampe a une largeur de 10 à 30 mm et une inclinaison comprise entre 5 et 45°.

7. Outil suivant l'une quelconque des revendications précédentes, **caractérisé en ce que** la plus grande distance entre la face supérieure et la face inférieure est comprise entre 5 et 20 mm.

8. Outil suivant l'une des revendications 1 à 7, **caractérisé en ce que** le toc est chanfreiné et définit une rainure (23') dont la largeur du bas est plus grande que le diamètre du joint et dont la largeur du haut est plus petite que le diamètre du joint.

9. Outil suivant l'une des revendications 1 à 8, **caractérisé en ce que** la rampe (25) en s'éloignant du toc (21) se rapproche d'une plateforme, plane et lisse, formant la surface la plus basse de la face inférieure et, de préférence, d'une longueur de 20 à 70 mm.

10. Procédé de mise en place d'un joint élastique sans fin à l'aide d'un outil suivant les revendications précédentes dans un dispositif de projection de jet d'eau comprenant un corps et un mors délimitant un tunnel dont la section transversale est juste supérieure à la plus grande section transversale de l'outil, qui débouche à l'extérieur à une extrémité par une première lumière pouvant être fermée et dans le bas duquel est ménagée une fente de sortie entourée d'une gorge de réception du joint, l'une au moins et, de préférence, les deux parties courbes de la gorge étant ouvertes, et le joint étant moins long que la gorge, **caractérisé en ce que** successivement :
- on enfile un tronçon courbé du joint sur le toc ;
- tout en tenant à la main deux brins, issus du tronçon courbé,on fait glisser l'outil par la première lumière dans le tunnel jusqu'à l'autre extrémité du tunnel alors que la face inférieure de l'outil est tournée vers le fond du tunnel, de sorte que les deux brins du joint issus du tronçon courbe sont mis au-dessus de la gorge ;
- on libère le joint du toc ;
- on ramène l'outil vers la première lumière, ce qui, par la rampe, fait pénétrer le joint à l'état étiré dans la gorge et
- on fait sortir l'outil du tunnel par la première lumière.

11. Procédé suivant la revendication 10, **caractérisé en ce qu'**on libère le joint du toc automatiquement par le fait que le tronçon courbé du joint se trouve au-dessus d'une partie courbe ouverte de la gorge lorsque l'outil est vers l'extrémité du tunnel éloignée de la première lumière.

12. Procédé suivant la revendication 10, **caractérisé en ce qu'**on libère le joint du toc alors que l'outil est sorti du tunnel par une seconde lumière, tout en continuant à tenir les deux brins et en libérant à la main le joint du toc.

13. Ensemble d'un dispositif de projection de jet d'eau à gorge de réception d'un joint et d'un outil de mise en place du joint, **caractérisé en ce que** l'outil est tel que défini aux revendications 1 à 9.

## Claims

1. Tool for fitting a gasket (7) in a groove (6), comprising a shoe having a flat smooth top sliding face (20), **characterised in that** it also comprises a bottom face on which there are provided, successively in the longitudinal sliding direction of the shoe, a driving dog (21) and a ramp (25) extending away from the top face (20) as it extends away from the dog (21).

2. Tool according to claim 1, **characterised in that** it comprises a means (F) of indicating the direction of sliding of the shoe.

3. Tool according to claim 1 or 2, **characterised in that** the dog (21) is situated only in the middle part, across the width, of the bottom face.

4. Tool according to any one of the preceding claims, **characterised in that** the ramp (25) is situated only in the lateral parts, across the width, of the bottom face.

5. Tool according to any one of the preceding claims, **characterised in that** the ramp has a length, in the longitudinal direction, of 25 to 100 mm.

6. Tool according to any one of the preceding claims, **characterised in that** the ramp has a width of 10 to 30 mm and an inclination of between 5° and 45°.

7. Tool according to any one of the preceding claims, **characterised in that** the greatest distance between the top face and the bottom face is between 5 and 20 mm.

8. Tool according to one of claims 1 to 7, **characterised in that** the dog is bevelled and defines a groove (23'), the width of the bottom of which is greater than the diameter of the gasket and the width of the top of which is smaller than the diameter of the gasket.

9. Tool according to one of claims 1 to 8, **characterised in that** the ramp (25), in moving away from the dog (21), approaches a flat smooth platform forming the lowest surface of the bottom face and preferably with a length of 20 to 70 mm.

10. Method of fitting an endless elastic gasket by means of a tool according to the preceding claims in a water-spraying device, comprising a body and a jaw delimiting a tunnel, the transverse section of which is just greater than the largest transverse section of the tool, which emerges outside at one end through a first aperture able to be closed and in the bottom of which there is provided an output slot surrounded by a groove for receiving the gasket, at least one and preferably both curved parts of the groove being open, and the gasket being less long than the groove, **characterised in that** successively:
- a curved length of the gasket is fitted on the dog;
- while holding two lengths, issuing from the curved portion, in the hand, the tool is slid through the first aperture in the tunnel as far as the other end of the tunnel while the bottom face of the tool is turned towards the bottom of the tunnel, so that the two lengths of the gasket issuing from the curved portion are put on top of the grove;
- the gasket is released from the dog;
- the tool is returned towards the first aperture, which, by means of the ramp, makes the gasket enter the groove in the stretched state, and
- the tool is brought out of the tunnel through the first aperture.

11. Method according to claim 10, **characterised in that** the gasket is released from the dog automatically through the fact that the curved portion of the gasket is situated above an open curved part of the groove when the tool is towards the end of the tunnel remote from the first aperture.

12. Method according to claim 10, **characterised in that** the gasket is released from the dog while the tool is brought out of the tunnel through a second aperture, while continuing to hold the two lengths and releasing the gasket from the dog by hand.

13. Assembly consisting of a water jet projection device with a groove for receiving a gasket and a tool for fitting the gasket, **characterised in that** the tool is as defined in claims 1 to 9.

## Patentansprüche

1. Werkzeug zur Montage einer Dichtung (7) in einer Rinne (6), welches einen Schuh mit einer oberen ebenen und glatten Fläche (20) zum Gleiten umfasst, **dadurch gekennzeichnet, dass** es ferner eine untere Fläche umfasst, auf welcher nacheinander längs der Gleitrichtung des Schuhs ein Antriebs-Mitnehmer (21) und eine Rampe (25) vorgesehen sind, wobei sich die Rampe mit zunehmendem Abstand zum Mitnehmer (21) von der oberen Fläche (20) entfernt.

2. Werkzeug nach Anspruch 1, **dadurch gekennzeichnet, dass** es ein Mittel (F) zum Anzeigen der Gleitrichtung des Schuhs umfasst.

3. Werkzeug nach Anspruch 1 oder 2, **dadurch gekennzeichnet, dass** sich der Mitnehmer (21) nur in dem bezüglich der Breite mittleren Abschnitt der unteren Fläche befindet.

4. Werkzeug nach einem der vorhergehenden Ansprüche, **dadurch gekennzeichnet, dass** sich die Rampe (25) nur in den bezüglich der Breite seitlichen Abschnitten der unteren Fläche befindet.

5. Werkzeug nach einem der vorhergehenden Ansprüche, **dadurch gekennzeichnet, dass** die Rampe eine Länge von 25 bis 100 mm bezüglich der Längsrichtung aufweist.

6. Werkzeug nach einem der vorhergehenden Ansprüche, **dadurch gekennzeichnet, dass** die Rampe eine Breite von 10 bis 30 mm und eine Neigung zwischen 5 und 45° aufweist.

7. Werkzeug nach einem der vorhergehenden Ansprüche, **dadurch gekennzeichnet, dass** der größte Abstand zwischen der oberen Fläche und der unteren Fläche zwischen 5 und 20 mm liegt.

8. Werkzeug nach einem der Ansprüche 1 bis 7, **dadurch gekennzeichnet, dass** der Mitnehmer angefast ist und eine Nut (23') festlegt, bei welcher die Breite des Unterteils größer ist als der Durchmesser der Dichtung und bei welcher die Breite der Oberseite kleiner ist als der Durchmesser der Dichtung.

9. Werkzeug nach einem der Ansprüche 1 bis 8, **dadurch gekennzeichnet, dass** die Rampe (25) sich mit zunehmendem Abstand zum Mitnehmer (21) einer ebenen und glatten Plattform annähert, welche die niedrigste Oberfläche der unteren Fläche bildet und vorzugsweise eine Länge von 20 bis 70 mm aufweist.

10. Verfahren zur Montage einer elastischen Endlos-Dichtung mit Hilfe eines Werkzeugs gemäß den vorhergehenden Ansprüchen in einer Wasserstrahl-Projektionsvorrichtung, die einen Körper und eine einen Tunnel abgrenzende Spannbacke umfasst, wobei der Querschnitt des Tunnels knapp größer als der Querschnitt des . Werkzeugs ist, wobei der Tunnel an einem Ende mittels einer schließbaren Öffnung nach außen führt und wobei am Unterteil des Tunnels ein von einer Rinne zur Aufnahme der Dichtung umgebener Auslass-Schlitz angeordnet ist, wobei zumindest der eine und vorzugsweise die beiden Kurvenabschnitte der Rinne offen sind, und wobei die Dichtung kürzer als die Rinne ist, **dadurch gekennzeichnet, dass** man nacheinander:
- einen Kurventeilabschnitt der Dichtung auf den Mitnehmer schiebt;
- bei händischem Halten von zwei aus dem Kurventeilabschnitt ragenden Teilen das Werkzeug durch die erste Öffnung in dem Tunnel bis zum anderen Ende des Tunnels gleiten lässt, während die untere Fläche des Werkzeugs zum Boden des Tunnels gerichtet ist, so dass die beiden aus dem Kurventeilabschnitt ragenden Teile der Dichtung über die Rinne gesetzt sind;
- die Dichtung vom Mitnehmer frei gibt;
- das Werkzeug zurück zur ersten Öffnung führt, was mittels der Rampe bewirkt, dass die Dichtung im gedehnten Zustand in die Rinne eindringt und
- das Werkzeug über die erste Öffnung aus dem Tunnel austreten lässt.

11. Verfahren nach Anspruch 10, **dadurch gekennzeichnet, dass** man die Dichtung von dem Mitnehmer automatisch **dadurch** frei gibt, dass sich der Kurventeilabschnitt der Dichtung über einem offenen Kurvenabschnitt der Rinne befindet, wenn das Werkzeug zum von der ersten Öffnung entfernten Ende des Tunnels ist.

12. Verfahren nach Anspruch 10, **dadurch gekennzeichnet, dass** man die Dichtung von dem Mitnehmer frei gibt während das Werkzeug über eine zweite Öffnung aus dem Tunnel geführt wird, bei fortwährendem Halten der beiden Teile und händischem Freigeben der Dichtung von dem Mitnehmer.

13. Aufbau aus einer Wasserstrahl-Projektionsvorrichtung mit Rinne zur Aufnahme einer Dichtung und aus einem Werkzeug zur Montage der Dichtung, **dadurch gekennzeichnet, dass** das Werkzeug wie in den Ansprüchen 1 bis 9 definiert ausgebildet ist.
